# EUROPÄISCHE PATENTSCHRIFT

(11) **EP 1 045 214 B1**
(45) Veröffentlichungstag und Bekanntmachung des Hinweises auf die Patenterteilung: **24.05.2006**
(21) Anmeldenummer: 00104384.3
(22) Anmeldetag: 02.03.2000
(51) Int. Cl.: F25B 49/04, F25B 30/04, F25B 15/00

(54) **Absorptionswärmepumpe und Verfahren zum Betrieb einer Absorptionswärmepumpe**
Absorption heat pump and method for operating an absorption heat pump
Pompe à chaleur à absorption et procédé de fonctionnement d'une pompe à chaleur à absorption

(30) Priorität: 14.04.1999 DE 19916907
(43) Veröffentlichungstag der Anmeldung: 18.10.2000
(73) Patentinhaber: Heliotherm Wärmepumpentechnik Ges.m.b.H., 6336 Langkampfen (AT)
(72) Erfinder: Bangheri, Andreas, 6230 Brixlegg (AT)
(74) Vertreter: Schwan, Ivo

(56) Entgegenhaltungen:
- EP-A- 0 762 064
- DE-A- 2 854 055
- DE-A- 3 207 435
- FR-A- 2 509 443
- US-A- 4 596 122
- PATENT ABSTRACTS OF JAPAN vol. 1997, no. 07, 31. Juli 1997 (1997-07-31) & JP 09 060999 A (TOKYO GAS CO LTD), 4. März 1997 (1997-03-04)

## Beschreibung

Die vorliegende Erfindung betrifft eine Absorptionswärmepumpe sowie ein Verfahren zum Betrieb einer Absorptionswärmepumpe.

Bei Absorptionswärmepumpenanlagen wird in einem Kocher eine ein Kältemittel enthaltende Lösung beispielsweise mittels eines Gas- oder Ölbrenners, elektrisch oder auch unter Zuhilfenahme zusätzlicher Wärmetauscher mittels Abwärme oder Solarenergie erwärmt, um Kältemittel als Kältemitteldampf aus der Lösung auszutreiben. Der Kältemitteldampf wird durch diesen Vorgang auf ein Hochtemperaturniveau bzw. Hochdruckniveau gebracht. Der Kältemitteldampf wird dann in einem Kondensator gegen ein Heizmittel kondensiert und führt so dem Heizmittel Wärme zu. Das stark abgekühlte und entspannte Kältemittel wird einem Verdampfer, in welchem es gegen ein Medium, das dem Kältemittel Umgebungsenergie zuführt, verdampft und anschließend mindestens einem Absorber zugeführt.

Die an Kältemittel verarmte Lösung aus dem Kocher wird über einen Wärmetauscher dem Absorber zuführt, wo sich die an Kältemittel verarmte Lösung mit Kältemittel, welches den Verdampfer durchlaufen hat, vereinigt. Die dabei entstehende Lösungswärme wird dem Austreiberprozeß und dem Verbraucher zur Verfügung gestellt oder nur an den Verbraucher abgeführt. Die dabei entstehende an Kältemittel reiche Lösung von dem Absorber wird mittels einer Lösungspumpe von dem Niederdruckniveau des Absorbers, welches ungefähr dem Verdampfüngsdruck entspricht, auf ein Hochdruckniveau gepumpt und erneut dem Kocher zugeführt. Schließlich wird das in dem Kondensator erwärmte Heizmittel einem Verbraucher zugeführt und das von dem Verbraucher abgekühlte Heizmittel zu dem Kondensator zurückgeleitet.

Wird bei einer Absorptionswärmepumpenanlage die Beheizung des Kochers abgeschaltet, so wird die im Betrieb der Absorptionswärmepumpe vorherrschende Konzentrationsschichtung im Kocher abgebaut und auf das Niveau der an Kältemittel armen Lösung gebracht. Während eines instationären Anfahrvorgangs kann erst durch allmähliches Zuführen von reicher Lösung eine für den stationären Betriebszustand erforderliche Konzentrationsschichtung im Kocher aufgebaut werden. Nach einem Abschalten des Kochers sind daher bei Wiederinbetriebnahme einer solchen Anlage erhebliche Anfahrzeiten und Energieverluste in Kauf zu nehmen.

Um diese Probleme zu überwinden, wird in EP-B-0 202 432 eine taktende Absorptionswärmepumpenanlage vorgeschlagen, bei welcher der Hochdruckteil und der Niederdruckteil im Stillstand mittels Magnetventilen versperrt sind, um die Wiederanfahrverluste zu minimieren. Nachteilig bei dieser Technik ist, daß bei einer Veränderung der Brennerleistung, die z.B. durch Temperaturschwankungen verursacht sein kann, ein Wärmepumpenbetrieb nicht immer gewährleistet ist.

US-A-4596122 offenbart eine Absorptionswärmepumpe gemäß Oberbegriffs des Anspruchs 2.

Der Erfindung liegt daher die Aufgabe zugrunde, eine Absorptionswärmepumpe sowie ein Verfahren zum Betrieb einer Absorptionswärmepumpe der eingangs beschriebenen Art zu schaffen, bei welcher bzw. bei welchem die beim Anfahren der Absorptionswärmepumpe entstehenden Energieverluste minimiert werden während dennoch fortwährend ein zuverlässiger Betrieb der Wärmepumpe gewährleistet ist.

Diese Aufgabe wird bei einem Verfahren zum Betrieb einer Absorptionswärmepumpe, wie es im Oberbegriff von Anspruch 1, der auf EP-B-0 202 432 basiert, definiert ist, dadurch gelöst, daß die Außentemperatur und die Temperatur des Heizmittels gemessen werden und die Leistung des Brenners in Abhängigkeit von den gemessenen Temperaturwerten eingestellt wird, daß die Menge des dem Verdampfer zugeführten Kältemittels geregelt wird, daß die Menge der dem mindestens einen Absorber zugeführten, an Kältemittel verarmten Lösung geregelt wird, und daß ferner die Fördermenge der Lösungspumpe geregelt wird.

Entsprechend wird die gestellte Aufgabe ferner bei einer Absorptionswärmepumpe, wie sie im Oberbegriff von Anspruch 22, der ebenfalls auf EP-B-0 202 432 basiert, definiert ist, dadurch gelöst, daß ferner vorgesehen sind: eine erste Regeleinrichtung, die einen im Freien angeordneten Außenfühler zum Messen der Außentemperatur, mindestens einen Heizmittelfühler zum Messen der Temperatur des Heizmittels, sowie einen ersten Regler zum Regeln der Leistung des Brenners in Abhängigkeit von den gemessenen Temperaturwerten umfaßt, eine zweite Regeleinrichtung zum Regeln der Menge des dem Verdampfer zugeführten Kältemittels, eine dritte Regeleinrichtung zum Regeln der Menge der dem mindestens einen Absorber zugeführten, an Kältemittel verarmten Lösung, sowie eine vierte Regeleinrichtung zum Regeln der Fördermenge der Lösungspumpe.

Durch die erfindungsgemäße Lösung, die mittels der genannten Steuer- und Regelkreise einen modulierenden Betrieb der Absorptionswärmepumpe ermöglicht, werden instationäre Anfahrverluste minimiert, während gleichzeitig ein zuverlässiger Wärmepumpenbetrieb gewährleistet wird. Ein Taktbetrieb, wie er bei den im Stand der Technik vorgeschlagenen Anlagen vorgesehen war, wird durch die modulierende Technik unterbunden.

Aus Gründen der Übersichtlichkeit werden die bei dem erfindungsgemäßen Konzept beteiligten Steuerungs- und Regelungsvorgänge, d.h. die Brennersteuerung, die Kondensatdrosselregelung, die Lösungsdrosselregelung sowie die Lösungspumpenregelung, getrennt voneinander beschrieben. Es versteht sich jedoch, daß bei dem erfindungsgemäßen Verfahren und der erfindungsgemäßen Vorrichtung alle vier der genannten Steuerungs- und Regelungsvorgänge gleichzeitig implementiert sind.

Die Erfindung, deren bevorzugte Ausführungsbeispiele in den Unteransprüchen angegeben sind, wird nachstehend unter Bezugnahme auf die Zeichnungen im Einzelnen erläutert, wobei
- FIG. 1: eine schematische Darstellung des Aufbaus einer Absorptionswärmepumpe sowie einer darin verwendeten Brennersteuerung nach der Erfindung zeigt;
- FIG. 2: bis 4 Darstellungen ähnlich FIG. 1 sind, in welchen Ausführungsbeispiele der gemäß dem vorliegend beschriebenen Absorptionswärmepumpenkonzept verwendeten Kondensatdrosselregelung veranschaulicht sind;
- FIG. 5: bis 7 Darstellungen ähnlich FIG. 1 sind, in welchen Ausführungsbeispiele der gemäß dem vorliegend beschriebenen Absorptionswärmepumpenkonzept eingesetzten Lösungsdrosselregelung veranschaulicht sind; und
- FIG. 8: eine Darstellung ähnlich FIG. 1 ist, in welcher ein Ausführungsbeispiel einer gemäß dem vorliegend beschriebenen Absorptionswärmepumpenkonzept verwendeten Lösungspumpenregelung dargestellt ist.

Wie in FIG. 1 schematisch angedeutet ist, umfaßt eine Absorptionswärmepumpe einen Kocher oder Austreiber 1, in welchem mittels eines Brenners 2 eine ein Kältemittel enthaltende Lösung erwärmt wird, um Kältemittel als Kältemitteldampf aus der Lösung auszutreiben. Bei der Ausgestaltung nach FIG. 1 wird der Kältemitteldampf in einer Leitung 30 über einen Rektifikator 3 einem Kondensator 13 zugeleitet, in welchem der Kältemitteldampf gegen ein Heizmittel kondensiert wird. Das auf diese Weise erwärmte Heizmittel wird wiederum in einer Leitung 32, dem sogenannten Vorlauf, einem Verbraucher 34, beispielsweise einem Radiator, zugeführt.

Heizmittel, welches den Verbraucher 34 passiert hat, kehrt über eine Leitung 36, den sogenannten Rücklauf, zurück zu der Absorptionswärmepumpe. Insbesondere kann das in dem Verbraucher 34 abgekühlte Heizmittel in einem Abgaswärmetauscher 9 gegen aus dem Brenner 2 austretendes heißes Abgas, welches bei 44 in die Atmosphäre entlassen oder anderweitig entsorgt oder verarbeitet wird, wird, erwärmt werden, bevor es einem Absorber 6 zugeführt wird. Nach Passieren des Absorbers 6, bei dem es sich beispielsweise um einen Plattenwärmetauscher handeln kann, wird das Heizmittel in einer Leitung 38 erneut dem Kondensator 13 zugeleitet, so daß sich ein geschlossener Heizmittelkreis ergibt.

Das in dem Kondensator 13 gegen das sich erwärmende Heizmittel stark abgekühlte und entspannte Kältemittel wird in einer Leitung 40 einem Nachkühler 10 zugeleitet, von welchem aus es über eine Drosselstelle 12 einem Verdampfer 11 zugeführt wird. In dem Verdampfer 11 wird dem Kältemittel Umgebungsenergie zugeführt, wobei es sich hier insbesondere um Wärme handeln kann, die in der Umgebung (in FIG. 1 bei 42 angedeutet) des durch den Verbraucher 34 zu beheizenden Gebäudes z.B. im Erdreich, in Wasser, in Luft, insbesondere in Sole gespeichert ist.

Kältemittel, welches den Verdampfer 11 verläßt, wird erneut durch den Nachkühler 10 geleitet und von dort zu dem Absorber 6. In dem Absorber 6 oder, wie es in FIG. 1 dargestellt ist, in einem vor dem Absorber angeordneten Mischer 46 wird das Kältemittel mit Lösungsmittel gemischt, welches den Kocher 1 über eine Leitung 48 verlassen hat. Die dabei entstehende Lösungswärme wird dem Austreiberprozeß im Kocher 1 und dem Verbraucher 34 zur Verfügung gestellt oder nur an den Verbraucher 34 abgeführt. Die den Absorber 6 verlassende an Kältemittel reiche Lösung wird nach Passieren eines Lösungsvorratsbehälters 7 mittels einer Lösungspumpe 8 von dem Niederdruckniveau des Absorbers 6, welches ungefähr dem Verdampfungsdruck entspricht, auf ein Hochdruckniveau gepumpt und erneut dem Kocher 1 zugeführt. Hierbei kann die an Kältemittel reiche Lösung von dem Absorber 6 wie in FIG. 1 dargestellt über den Rektifikator 3 und einen Wärmetauscher 4 geleitet werden, in welchen die an Kältemittel reiche Lösung einem Wärmeaustausch gegen den den Kocher 1 verlassenden Kältemitteldampf bzw. das den Kocher 1 verlassende Lösungsmittel unterzogen wird. Kältemittel, welches bereits im Rektifikator 3 kondensiert, wird über einen Rücklauf 50 erneut dem Kocher 1 zugeleitet.

Der bis hier beschriebene generelle Aufbau der vorliegenden Absorptionswärmepumpe ist allen nachstehend beschriebenen Ausführungsbeispielen gemein und wird daher bei der Beschreibung der übrigen Zeichnungen nicht erneut beschrieben werden. Die folgende Beschreibung konzentriert sich in erster Linie auf die einzelnen Steuerungs- und Regelungsaspekte des erfindungsgemäßen Konzepts. Wie bereits erwähnt, sind in den einzelnen Zeichnungen nicht alle Steuerungs- und Regelungsaspekte gleichzeitig dargestellt sondern werden die Brennersteuerung, die Kondensatdrosselregelung, die Lösungsdrosselregelung sowie die Lösungspumpenregelung nacheinander anhand von schematischen Teilzeichnungen erläutert.

Unter Bezugnahme auf FIG. 1 werden zunächst die die Brennersteuerung betreffenden Komponenten beschrieben. Ziel der Absorptionswärmepumpenbrennersteuerung ist es, eine dem Wärmebedarf des zu beheizenden Gebäudes angepaßte Regelung der Brennerleistung zu erreichen, um so ein kontinuierliches Arbeiten der Absorptionswärmepumpe zu gewährleisten. Das vorliegend beschriebene Konzept basiert, anders als die eingangs beschriebenen bekannten Systeme, auf der Erkenntnis, daß es bei geeigneter Steuerung und Regelung der Anlage durchaus sinnvoll und energetisch lohnend ist, die Absorptionswärmepumpe bei einem verminderten Heizbedarf nicht gänzlich abzuschalten sondern herunterzuregeln, da die andernfalls bei einem erneuten Anfahren der Anlage auftretenden Verluste die durch die Abschaltung erzielte Energieeinsparung überwiegen.

Bei Einrichtung gemäß FIG. 1 sind ein Außenfühler 14 zum Messen der Umgebungstemperatur und ein Heizmittelfühler zum Messen der Temperatur des Heizmittels vorgesehen, wobei der Heizmittelfühler als ein Rücklauffühler 15 zur Erfassung der Rücklauftemperatur oder als ein Vorlauffühler 16 zum Erfassung der Rücklauftemperatur ausgeführt sein kann. Der Außenfühler 14 sowie der Rücklauffühler 15 und/oder der Vorlauffühler 16 sind mit einem Regler 17 verbunden, dessen Ausgang mit dem Brenner 2 verbunden ist. Bei dem Brenner 2 handelt es sich hierbei um einen regelbaren Brenner mit einer Leistungsaufnahme von beispielsweise 4 bis 18 kW. Der Regler 17 vergleicht die gemessene Rücklauf- oder Vorlauftemperatur mit einem Sollwert und drosselt die Brennerleistung bei Annäherung der Rücklauf- bzw. der Vorlauftemperatur an den Sollwert. Die Regelung kann hierbei entsprechend voreingestellter Heizkurven erfolgen. So kann einerseits die Brennerleistung direkt mit der gemessenen Außentemperatur in Beziehung gesetzt werden, indem bestimmten Außentemperaturwerten bestimmte Werte für die Leistungsaufnahme des Brenners zugeordnet werden. So könnte beispielsweise einer Außentemperatur von +15 °C eine Brennerleistung von 4 kW zugeordnet werden, während bei einer Außentemperatur von -15 °C die Brennerleistung 13 kW betragen soll. Als Stellparameter für die Leistung des Brenners können jedoch auch die Vorlauf- und/oder die Rücklauftemperatur dienen. So kann beispielsweise einer Außentemperatur von +15 °C eine Rücklauftemperatur von 25 °C zugeordnet sein, während einer Außentemperatur von -15 °C eine Rücklauftemperatur von 45 °C zugeordnet ist. Neben dem Vergleich von Sollwert und Istwert der Rücklauf- oder der Vorlauftemperatur kann jedoch auch die Temperaturspreizung des Heizmittels, d.h. die Differenz zwischen Vorlauf- und Rücklauftemperatur, als Regelparameter dienen. Die genannten Regelungsarten können hierbei einzeln oder gemeinsam implementiert sein. Die beschriebene Brennersteuerung paßt somit die gesamte durch den Absorptionsprozeß erzeugte Wärmeenergie modulierend dem Wärmebedarf des zu beheizenden Gebäudes an, der sich beispielsweise durch individuelle Einstellungen (z.B. Heizkörper werden geschlossen) oder aber durch Fremdeinwirkung (Variation der Sonneneinstrahlung etc.) ständig ändern kann.

Um bei der vorstehend beschriebenen modulierenden Brennersteuerung die Kondensation des Kältemittels im Kondensator über den gesamten modulierenden Wärmepumpenbetrieb zu gewährleisten, wird gemäß dem vorliegend beschriebenen Konzept die Kondensatdrossel geregelt. Die Kondensatdrosselregelung hat auch die Aufgabe, einen unnötig hohen Kondensationsdruck zu vermeiden und trägt damit zu einer Verbesserung des Gesamtwirkungsgrades bei.

Wie im folgenden unter Bezugnahme auf die FIGN. 2 bis 4 im Einzelnen erläutert wird, kann die Kondensatdrossel unter Zuhilfenahme mehrerer unterschiedlicher Regelparameter erfolgen. Insbesondere kann, wie es in FIG. 2 veranschaulicht ist, mittels eines Drucksensors 18 der Druck p_{KKein} des in den Kondensator 13 eintretenden Kältemitteldampfes gemessen werden. Dieser Druckwert p_{KKein} kann dann unter Zuhilfenahme der dem Fachmann geläufigen Fundamentalgleichung von Ziegler in einen Temperaturwert T_{KKein} umgerechnet werden. Mittels eines Reglers 19, im veranschaulichten Beispiel ein PID-Regler, wird dann der so errechnete Temperaturwert T_{KKein} mit einer Referenztemperatur verglichen, um ein Ausgangssignal zur Ansteuerung eines stetig regelbaren Stellorgans zu bilden. Bei der in FIG. 2 dargestellten Ausführungsform wird als die Referenztemperatur die Temperatur T_{Vorlauf} des aus dem Kondensator 13 austretenden Heizmittels benutzt, die mittels eines Temperaturfühlers 16 gemessen wird. Ist die Temperaturdifferenz T_{KKein} - T_{Vorlauf} kleiner als ein vorgegebener Sollwert von z.B. 1 bis 4 K, so wird die Menge des dem Verdampfer 11 zugeführten Kältemittels mittels der regelbaren Drosselstelle 12, die beispielsweise als pulsweitenmodulicrtes Ventil ausgeführt sein kann, verkleinert. Ist hingegen die besagte Temperaturdifferenz größer als der vorgegebene Sollwert, so wird die Menge des dem Verdampfer 11 zugeführten Kältemittels vergrößert. Mittels des Sollwerts wird gewährleistet, daß sich immer eine Kondensatunterkühlung von ca. 2 bis 5 K einstellt. Ist die Differenz T_{KKein} - T_{Vorlauf} gleich dem vorgegebenen Sollwert, so ist die Ventilstellung optimal.

Eine Variante der Kondensatdrosselregelung von FIG. 2 ist in FIG. 3 skizziert. Anstelle des Drucksensors 18 (FIG. 2) ist hier ein Temperatursensor 20 vorgesehen, der die Temperatur T_{KKaus} des aus dem Kondensator 13 austretenden Kältemittels erfaßt. Diese Temperatur T_{KKaus} wird wiederum mit der Temperatur T_{Vorlauf} des aus dem Kondensator 13 austretenden Heizmittels verglichen. Anhand der mit einem Regler 19 ermittelten Temperaturdifferenz zwischen der Vorlauftemperatur T_{Vorlauf}, die der Kondensationstemperatur entspricht, und der Temperatur T_{KKaus} des Kondensats läßt sich die herrschende Kondensatunterkühlung bewerten. Wird für die Kondensatunterkühlung ein Sollwert vorgegeben, so kann die Drosselstelle 12 basierend auf einem Vergleich zwischen der genannten Temperaturdifferenz mit diesem Sollwert ganz oder teilweise geöffnet oder geschlossen werden. Der Sollwert der Kondensatunterkühlung liegt vorzugsweise im Bereich zwischen 2 und 5 K.

Eine weitere Variante der Kondensatdrosselregelung von FIG. 2 ist in FIG. 4 dargestellt. Das Ausführungsbeispiel der FIG. 4 unterscheidet sich von dem der FIG. 3 darin, daß die Temperatur des Heizmittels nicht am Auslaß des Kondensators 13 sondern an dessen Einlaß gemessen wird. Die mittels eines Temperatursensors 20 gemessene Temperatur T_{KKaus} des aus dem Kondensator 13 austretenden Kältemittels wird dann mit der mittels eines Temperatursensors 21 gemessenen Temperatur T_{HKein} des in den Kondensator 13 eintretenden Heizmittels verglichen, wobei zu diesem Zweck der Regler 19 vorzugsweise einen Differenzbildner umfaßt. Wie bei den obigen Ausführungsbeispielen kann die sich aus dem Vergleich der beiden genannten Temperaturen ergebende Temperaturdifferenz wiederum mit einem Sollwert verglichen und die Drosselstelle in Abhängigkeit von diesem Vergleich geregelt werden.

Bezugnehmend auf die FIGN. 5 bis 7 wird nachstehend die bei dem vorliegenden Absorptionswärmepumpenkonzept eingesetzte Lösungsdrosselregelung erläutert. Die in den Zeichnungen gezeigte Lösungsdrossel 5 bestimmt den Strom der aus dem Kocher 1 über den Wärmetauscher 4 ausgeleiteten, an Kältemittel armen Lösung, die in dem Mischer 46 (FIG. 1) mit aus dem Nachkühler 10 austretenden Kältemittel gemischt wird, bevor sie in den Absorber 6 eingeleitet wird. Durch Verstellung der Lösungsdrossel 5 wird der bei niedrigem Druck betriebene Absorber bzw. der Verdampfungsdruck beeinflußt. Ziel dieser Regelung ist es, den Niederdruck in jedem Betriebszustand der Wärmepumpe so zu halten, daß der Verdampfer 11 die maximal mögliche Energie aufnimmt und gleichzeitig gewährleistet ist, daß sich nicht ein unnötig hoher Massenstrom der an Kältemittel armen Lösung einstellt. Wird die Lösungsdrossel 5 geöffnet, so hat dies eine Reihe von Auswirkungen:
- der Durchfluß und somit die Konzentration der an Kältemittel armen Lösung nehmen zu,
- der spezifische Lösungsumlauf wird größer,
- das Lösungsfeld wird weiter zusammengezogen,
- die Konzentrationsdifferenz und damit auch die Temperaturdifferenz zwischen Kesselfuß und Kesselkopf des Kochers verringert sich,
- die Konzentration der "reichen" Lösung im Absorber wird kleiner
- der Niederdruck sinkt.

Eine Schließung der Lösungsdrossel hat entsprechend gegenteilige Effekte.

Entsprechend FIG. 5 wird mittels eines Temperaturfühlers 22 die Temperatur T_{KVein} des dem Verdampfer 11 zugeführten Kältemittels gemessen. Mit Hilfe eines zweiten Temperaturfühlers 23 wird die Temperatur T_{KVaus} des aus dem Verdampfer 11 austretenden Kältemittels erfaßt. Ein PID Regler 26 bildet aus den beiden gemessenen Temperaturwerten eine Differenz und legt basierend auf dem Ergebnis der Differenzbildung ein Stellsignal an die Lösungsdrossel 5 an. Insbesondere wird die ermittelte Temperaturdifferenz ähnlich wie bei den oben beschriebenen Verfahren mit einem vorgegebenen Sollwert verglichen, wobei bei der vorliegend beschriebenen Ausgestaltung ein besonders bevorzugter Bereich für diesen Sollwert von 7 bis 10 K reicht. Ist die ermittelte Temperaturdifferenz größer als der vorgegebene Sollwert, so wird die Lösungsdrossel 5 geschlossen; ist die ermittelte Temperaturdifferenz kleiner als der vorgegebene Sollwert, wird die Lösungsdrossel 5 geöffnet. Die Regelung der Lösungsdrossel 5 kann darüberhinaus auch durch eine Messung der Vorlauftemperatur, wie sie unter Bezugnahme auf die FIGN. 2 und 3 erläutert wurde, beeinflußt werden, indem der Sollwert für die Differenz zwischen der Temperatur T_{KVein} des dem Verdampfer 11 zugeführten Kältemittels und der Temperatur T_{KVaus} des aus dem Verdampfer 11 austretenden Kältemittels in Abhängigkeit von der Vorlauftemperatur T_{Vorlauf} variiert wird. Beispielsweise kann die Regelung so angelegt sein, daß der Sollwert für die genannte Temperaturdifferenz am Verdampfer bei einer Vorlauftemperatur von 30 °C z.B. 14 K beträgt, während dieser Sollwert bei einer Vorlauftemperatur von 50 °C auf z.B. 7 K abgesenkt wird.

Bei der in FIG. 6 skizzierten Variante der Lösungsdrosselregelung gemäß FIG. 5 wird die mittels des Temperaturfühlers 22 gemessene Temperatur T_{KVein} des dem Verdampfer 11 zugeführten Kältemittels mit der mittels eines Temperaturfühlers 24 gemessenen Temperatur T_{MVein} des dem Verdampfer 11 zugeführten Mediums (Sole, Wasser, Luft etc.) verglichen. Basierend auf diesem Vergleich liefert der Regler 26 in Abhängigkeit von einem vorgegebenen Sollwert ein Stellsignal an die Lösungsdrossel 5.

Eine weitere Variante der Lösungsdrosselregelung ist in FIG. 7 dargestellt, wobei hier mittels eines Druckaufnehmers 28 der Druck p_{KVaus} des aus dem Nachkühler 10 austretenden Kältemittels sowie mittels eines Temperaturfühlers 24 die Temperatur T_{KVaus} des aus dem Verdampfer 11 austretenden Kältemittels gemessen werden. Der gemessene Druckwert kann dann ähnlich wie es oben unter Bezugnahme auf die vorliegend eingesetzte Kondensatdrosselregelung beschrieben wurde, in einen Temperaturwert umgerechnet und durch Differenzbildung mit dem mittels des Temperaturfühlers 24 gemessenen Temperaturwert verglichen werden. Die so ermittelte Temperaturdifferenz wird dann mit einem vorgegebenen Sollwert verglichen, um ein Steuersignal für die Lösungsdrossel 5 zu erhalten. Die in FIG. 7 gezeigte Anordnung des Druckaufnehmers 28 und des Temperaturfühlers 24 könnte ferner dahingehend abgewandelt werden, daß beide Aufnehmer an im wesentlichen der gleichen Stelle des Prozeßablaufs angeordnet werden. Insbesondere könnten sowohl der Druckaufnehmer 28 als auch der Temperaturfühler 24 zwischen dem Nachkühler 10 und dem Mischer 46 oder aber zwischen dem Verdampfer 11 und dem Nachkühler 10 plaziert werden.

FIG. 8 zeigt ein Ausführungsbeispiel der bei dem vorliegenden Absorptionswärmepumpenkonzept eingesetzten Lösungspumpenregelung. Wie unter Bezugnahme auf FIG. 1 erläutert wurde, wird die den Absorber 6 verlassende, an Kältemittel reiche Lösung nach Passieren des Lösungsvorratsbehälters 7 mittels einer Lösungspumpe 8 von dem Niederdruckniveau des Absorbers 6 auf ein Hochdruckniveau gepumpt und erneut dem Kocher 1 zugeführt. Bei dem in FIG. 8 dargestellten Ausführungsbeispiel der Lösungspumpenregelung wird mittels eines in dem Lösungsvorratsbehälter 7 angeordneten Schwimmers 29, vorteilhafterweise eines magnetinduktiven Schwimmers, der Füllstand des Lösungsvorratsbehälters 7 erfaßt und basierend auf dem gemessenen Füllstand die Drehzahl der Lösungspumpe 8 und somit der Lösungsmassenstrom dem Prozeß angepaßt.

## Patentansprüche

1. Verfahren zum Betrieb einer Absorptionswärmepumpe bei dem
(a) in einem Kocher (1) eine ein Kältemittel enthaltende Lösung mittels eines Brenners (2) erwärmt wird, um Kältemittel als Kältemitteldampf auszutreiben;
(b) der Kältemitteldampf in einem Kondensator (13) gegen ein Heizmittel kondensiert wird, um dem Heizmittel Wärme zuzuführen;
(c) das Kältemittel von dem Kondensator einem Verdampfer (11), in welchem es gegen ein Medium verdampft wird, und anschließend mindestens einem Absorber (6) zugeführt wird;
(d) an Kältemittel verarmte Lösung aus dem Kocher über einen Wärmetauscher (4) dem mindestens einen Absorber zuführt wird, wo sich die an Kältemittel verarmte Lösung mit Kältemittel, welches den Verdampfer durchlaufen hat, vereinigt;
(e) an Kältemittel reiche Lösung von dem Absorber mittels einer Lösungspumpe (8) auf ein Hochdruckniveau gepumpt und erneut dem Kocher zugeführt wird; und
(f) das in dem Kondensator (13) erwärmte Heizmittel einem Verbraucher zugefiihrt wird und das von dem Verbraucher abgekühlte Heizmittel zu dem Kondensator zurück geführt wird;
**dadurch gekennzeichnet, daß**
(g) die Außentemperatur und die Temperatur des Heizmittels gemessen werden und die Leistung des Brenners (2) in Abhängigkeit von den gemessenen Temperaturwerten eingestellt wird;
(h) die Menge des dem Verdampfer (11) zugeführten Kältemittels geregelt wird (19);
(i) die Menge der dem mindestens einen Absorber (6) zugeführten, an Kältemittel verarmten Lösung geregelt wird; und
(j) die Fördermenge der Lösungspumpe (8) geregelt wird.

2. Verfahren nach Anspruch 1, **dadurch gekennzeichnet, daß** das aus dem Kondensator (13) austretende Kältemittel in indirekten Wärmeaustausch mit aus dem Verdampfer (11) austretendem Kältemittel gebracht wird, bevor es dem Verdampfer (11) zugeführt wird.

3. Verfahren nach Anspruch 1 oder 2, **dadurch gekennzeichnet, daß** die Temperatur (T_{Rücklauf}) des Heizmittels nach Durchlaufen des Verbrauchers gemessen wird (Rücklauftemperatur).

4. Verfahren nach Anspruch 3, **dadurch gekennzeichnet, daß** die Rücklauftemperatur (T_{Rücklauf}) wiederholt gemessen wird und
(g₁) der gemessene Wert der Rücklauftemperatur mit einem Sollwert verglichen wird; und
(g₂) die Brennerleistung bei Annäherung des gemessenen Werts der Rücklauftemperatur an den Sollwert der Rücklauftemperatur gedrosselt wird.

5. Verfahren nach einem der Ansprüche 1 bis 4, **dadurch gekennzeichnet, daß** die Temperatur (T_{Vorlauf}) des dem Verbraucher von dem Kondensator zugeführten Heizmittels gemessen wird (Vorlauftemperatur).

6. Verfahren nach Anspruch 5, **dadurch gekennzeichnet, daß** die Vorlauftemperatur (T_{Vorlauf}) wiederholt gemessen wird und
(g₁) der gemessene Wert der Vorlauftemperatur mit einem Sollwert verglichen wird; und
(g₂) die Brennerleistung bei Annäherung des gemessenen Werts der Vorlauftemperatur zum Sollwert der Vorlauftemperatur gedrosselt wird.

7. Verfahren nach einem der vorhergehenden Ansprüche, **dadurch gekennzeichnet, daß** die Rücklauftemperatur (T_{Rücklauf}) und die Vorlauftemperatur (T_{Vorlauf}) wiederholt gemessen werden und
(g₁) bei jeder Messung die Differenz aus den gemessenen Werten der Vorlauftemperatur und der Rücklauftemperatur gebildet wird; und
(g₂) die Brennerleistung gedrosselt wird, wenn die Differenz bei einer Messung kleiner als bei der vorhergehenden Messung ist.

8. Verfahren nach einem der vorhergehenden Ansprüche, **dadurch gekennzeichnet, daß** die Außentemperatur (T_{A}) wiederholt gemessen und die Brennerleistung mit sinkender Außentemperatur erhöht wird.

9. Verfahren nach einem der vorhergehenden Ansprüche, **dadurch gekennzeichnet, daß**
(h₁) der Druck (p_{KKein}) des in den Kondensator (13) eintretenden Kältemitteldampfes und die Temperatur (T_{Vorlauf}) des aus dem Kondensator austretenden Heizmittels gemessen werden; und
(h₂) die Menge des dem Verdampfer (11) zugeführten Kältemittels in Abhängigkeit von den gemessenen Druck- und Temperaturwerten (p_{KKein}, T_{Vorlauf}) eingestellt wird.

10. Verfahren nach Anspruch 9, **dadurch gekennzeichnet, daß**
(h₂₁) der gemessene Druckwert (p_{KKein}) in einen Temperaturwert (T_{KKein}) umgerechnet wird und mittels des so errechneten Temperaturwerts (in Kelvin) und der Vorlauftemperatur (in Kelvin) entsprechend der nachstehenden Formel (I) $A = {T}_{K K ein} - {T}_{Vorlauf} - B$ wobei B einen Wert zwischen 0,5 und 10 K vorzugsweise zwischen 1 und 4 K hat,
eine Stellgröße A berechnet wird; und
(h₂₂) die Menge des dem Verdampfer (11) zugeführten Kältemittels vergrößert wird, wenn A größer als Null ist; und
(h₂₃) die Menge des dem Verdampfer (11) zugeführten Kältemittels verkleinert wird, wenn A kleiner als Null ist.

11. Verfahren nach einem der Ansprüche 1 bis 8, **dadurch gekennzeichnet, daß**
(h₁) die Temperatur (T_{KKaus}) des aus dem Kondensator (13) austretenden Kältemittels und die Temperatur (T_{Vorlauf}) des aus dem Kondensator austretenden Heizmittels gemessen werdung und
(h₂) die Drosselstelle (12) in Abhängigkeit von den gemessenen Temperaturwerten (T_{KKaus}, T_{Vorlauf}) eingestellt wird.

12. Verfahren nach Anspruch 11, **dadurch gekennzeichnet, daß**
(h₂₁) die Differenz der gemessenen Temperaturwerte entsprechend der nachstehenden Formel (II) mit einem Sollwert D verglichen wird: $C = ( {T}_{Vorlauf} - {T}_{K K aus} ) - D$ um eine Stellgröße C zu erhalten, wobei D einen Wert zwischen 1 und 10 K, vorzugsweise zwischen 2 und 5 K hat; und
(h₂₂) die Menge des dem Verdampfer (11) zugeführten Kältemittels vergrößert wird, wenn C größer als Null ist; und
(h₂₃) die Menge des dem Verdampfer (11) zugeführten Kältemittels verkleinert wird, wenn C kleiner als Null ist.

13. Verfahren nach einem der Ansprüche 1 bis 8, **dadurch gekennzeichnet, daß**
(h₁) die Temperatur (T_{KKaus}) des aus dem Kondensator austretenden Kältemittels und die Temperatur (T_{HKein}) des in den Kondensator (13) eintretenden Heizmittels gemessen werden; und
(h₂) die Drosselstelle (12) in Abhängigkeit von den gemessenen Temperaturwerten (T_{KKaus}, T_{HKein}) eingestellt wird.

14. Verfahren nach Anspruch 13, **dadurch gekennzeichnet, daß**
(h₂₁) die Differenz der gemessenen Temperatur (T_{KKaus}) des aus dem Kondensator austretenden Kältemittels und der Temperatur (T_{HKein}) des in den Kondensator (13) eintretenden Heizmittels errechnet wird; und
(h₂₂) die Drosselstelle (12) in Abhängigkeit von der errechneten Differenz eingestellt wird.

15. Verfahren nach Anspruch 14, **dadurch gekennzeichnet, daß** die genannten Mess- und Berechnungsvorgänge wiederholt durchgeführt werden und die Öffnungsfläche der Drosselstelle (12) verkleinert wird, wenn die Temperaturdifferenz zunimmt, bzw. vergrößert wird, wenn die Temperaturdifferenz abnimmt.

16. Verfahren nach einem der vorhergehenden Ansprüche, **dadurch gekennzeichnet, daß**
(i₁) die Temperatur (T_{KVein}) des dem Verdampfer (11) zugeführten Kältemittels sowie die Temperatur (T_{KVaus}) des aus dem Verdampfer (11) austretenden Kältemittels gemessen werden; und
(i₂) die Menge der dem mindestens einen Absorber (6) zugeführten, an Kältemittel verarmten Lösung in Abhängigkeit von den gemessenen Temperaturwerten (T_{KVein}, T_{KVaus}) eingestellt wird.

17. Verfahren nach Anspruch 16, **dadurch gekennzeichnet, daß**
(i₂₁) die Differenz der gemessenen Temperaturwerte (T_{KVein}, T_{KVaus}) entsprechend der nachstehenden Formel (III) mit einem Sollwert F verglichen wird: $E = ( {T}_{K V ein} - {T}_{K V aus} ) - F$ um eine Stellgröße E zu erhalten; und
(i₂₂) die Menge der dem mindestens einen Absorber (6) zugeführten, an Kältemittel verarmten Lösung vergrößert wird, wenn E größer als Null ist; und
(i₂₃) die Menge der dem mindestens einen Absorber (6) zugeführten, an Kältemittel verarmten Lösung verkleinert wird, wenn E kleiner als Null ist.

18. Verfahren nach einem der Ansprüche 1 bis 15, **dadurch gekennzeichnet, daß**
(i₁) die Temperatur (T_{KVein}) des dem Verdampfer (11) zugefiihrten Kältemittels sowie die Temperatur (T_{MVein}) des dem Verdampfer (11) zugeführten Mediums gemessen werden, und
(i₂) die Menge der dem mindestens einen Absorber (6) zugeführten, an Kältemittel verarmten Lösung in Abhängigkeit von den gemessenen Temperaturwerten (T_{KVein}, T_{MVein}) eingestellt wird.

19. Verfahren nach Anspruch 18, **dadurch gekennzeichnet, daß**
(i₂₁) die Differenz der gemessenen Temperaturwerte (T_{KVein}, T_{MVein}) entsprechend der nachstehenden Formel (IV) mit einem Sollwert H verglichen wird: $G = ( {T}_{M V ein} - {T}_{K V ein} ) - H$ um eine Stellgröße G zu erhalten; und
(i₂₂) die Menge der dem mindestens einen Absorber (6) zugeführten, an Kältemittel verarmten Lösung vergrößert wird, wenn G größer als Null ist; und
(i₂₃) die Menge der dem mindestens einen Absorber (6) zugeführten, an Kältemittel verarmten Lösung verkleinert wird, wenn G kleiner als Null ist.

20. Verfahren nach einem der Ansprüche 1 bis 15, **dadurch gekennzeichnet, daß**
(i₁) der Druck (p_{KVaus}) des aus dem Verdampfer (11) austretenden Kältemittels sowie die Temperatur (T_{KVaus}) des aus dem Verdampfer (11) austretenden Kältemittels gemessen werden, und
(i₂) die Menge der dem mindestens einen Absorber (6) zugeführten, an Kältemittel verarmten Lösung in Abhängigkeit von den gemessenen Druck- und Temperaturwerten (p_{KVans}, T_{KVaus}) eingestellt wird.

21. Verfahren nach Anspruch 20, **dadurch gekennzeichnet, daß**
(j₂₁) der gemessene Druckwert (p_{KVaus}) in einen Temperaturwert T_{Verdampfung} umgerechnet wird und mittels des so errechneten Temperaturwerts (in Kelvin) und der Temperatur (T_{KVaus}) des aus dem Verdampfer (11) austretenden Kältemittels entsprechend der nachstehenden Formel (V) $L = {T}_{Verdampfung} - {T}_{K V aus} - M$ wobei M vorzugsweise einen Wert zwischen 4 und 15 K hat,
eine Stellgröße L berechnet wird; und
(j₂₂) die Menge der dem mindestens einen Absorber (6) zugeführten, an Kältemittel verarmten Lösung vergrößert wird, wenn L kleiner als Null ist; und
(J₂₃) die Menge der dem mindestens einen Absorber (6) zugeführten, an Kältemittel verarmten Lösung verkleinert wird, wenn L größer als Null ist.

22. Verfahren nach einem der vorhergehenden Ansprüche, **dadurch gekennzeichnet, daß**
(j₁) die von dem Absorber kommende, an Kälmittel reiche Lösung durch einen Lösungvorratsbehälter (7) geleitet wird,
(j₂) der Füllstand in dem Lösungvorratsbehälter gemessen wird, und
(j₃) die Fördermenge der Lösungspumpe (8) in Abhängigkeit von dem gemessenen Füllstand eingestellt wird.

23. Absorptionswärmepumpe mit
(a) einem Kocher (1) zur Aufnahme einer ein Kältemittel enthaltenden Lösung;
(b) einem Brenner (2), um dem Kocher (1) zwecks Erzeugung von Kältemittel-dampf Wärme zuzuführen;
(c) einem Kondensator (13);
(d) einer Leitungsanordnung (30) zum Übarieiten von Kältemitteldampf von dem Kocher zu dem Kondensator;
(e) einer Leitungsanordnung (32, 36) zum Überleiten eines in dem Kondensator mittels kondensierendem Kältemitteldampf erwärmten Heizmittels von dem Kondensator zu einem Verbraucher (34) sowie zum Rückführen von durch den Verbraucher abgekühltem Heizmittel zu dem Kondensator;
(f) einem Verdampfer (11) zum Verdampfen des Kältemittels gegen ein Medium;
(g) einer Drosselstelle (12) und einer Leitungsanordnung (40) zum Überleiten von Kältemittel von dem Kondensator (13) zu der Drosselstelle (12) und von der Drosselstelle zu dem Verdampfer (11);
(h) mindestens einem Absorber (6) sowie einer Leitungsanordnung zum Überleiten von Kältemittel von dem Verdampfer zu dem Absorber;
(i) einer Leitungsanordnung (48, 38) zum Überleiten der in dem Kocher an Kältemittel verarmten Lösung zu dem mindestens einen Absorber; und
(j) einer Lösungspumpe (8), um von dem Absorber abgeleitete, an Kältemittel reiche Lösung auf ein Hochdruckniveau aufzudrücken sowie einer Leitungsanordnung zum Überleiten der unter hohem Druck stehenden, an Kältemittel reichen Lösung zu dem Kocher;
**gekennzeichnet durch**
(k) eine erste Regeleinrichtung, die einen im Freien angeordneten Außenfühler (14) zum Messen der Außentemperatur, mindestens einen Heizmittelfühler (15, 16) zum Messen der Temperatur des Heizmittels, sowie einen ersten Regler (17) zum Regeln der Leistung des Brenners (2) in Abhängigkeit von den gemessenen Temperaturwerten umfaßt;
(l) eine zweite Regeleinrichtung (16, 18, 19, 20, 21) zum Regeln der Menge des dem Verdampfer (11) zugeführten Kältemittels;
(m) eine dritte Regeleinrichtung (22, 23, 24, 26, 28) zum Regeln der Menge der dem mindestens einen Absorber (6) zugeführten, an Kältemittel verarmten Lösung; sowie
(n) eine vierte Regeleinrichtung (27, 29) zum Regeln der Fördermenge der Lösungspumpe (8).

24. Absorptionswärmepumpe nach Anspruch 23, **gekennzeichnet durch** einen Nachkühler (10), in welchem aus dem Kondensator (13) austretendes Kältemittel in indirekten Wärmeaustausch mit aus dem Verdampfer (11) austretendem Kältemittel gebracht wird, bevor es dem Verdampfer (11) zugeführt wird.

25. Absorptionswärmepumpe nach Anspruch 23 oder 24, **dadurch gekennzeichnet, daß** die erste Regeleinrichtung einen zwischen dem Verbraucher (34) und dem Kondensator (13) angeordneten Rucklauffühler (15) zum Messen der Temperatur (T_{Rücklauf}) des Heizmittels, nachdem dieses den Verbraucher durchlaufen hat, umfaßt.

26. Absorptionswärmepumpe nach einem der Anspruch 23 bis 25, **dadurch gekennzeichnet, daß** erste Regeleinrichtung einen zwischen dem Kondensator (13) und dem Verbraucher (34) angeordneten Vorlauffühler (16) zum Messen der Temperatur (T_{Vorlauf}) des dem Verbraucher von dem Kondensator zugeführten Heizmittels umfaßt.

27. Absorptionswärmepumpe nach einem der Ansprüche 23 bis 26, **dadurch gekennzeichnet, daß** die zweite Regeleinrichtung einen Temperaturfühler (16) zum Messen der Temperatur (T_{Vorlauf}) des aus dem Kondensator (13) austretenden Heizmittels, einen Druckaufnehmer (18) zum Messen des Drucks (p_{KKein}) des in den Kondensator (13) eintretenden Kältemitteldampfes, sowie einen Regler (19) umfaßt, der die Menge des dem Verdampfer (11) zugeführten Kältemittels in Abhängigkeit von den gemessenen Druck- und Temperaturwerten (p_{KKein}, T_{Vorlauf}) einstellt.

28. Absorptionswärmepumpe nach einem der Ansprüche 23 bis 26, **dadurch gekennzeichnet, daß** die zweite Regeleinrichtung einen ersten Temperaturfühler (16) zum Messen der Temperatur (T_{Vorlauf}) des aus dem Kondensator (13) austretenden Heizmittels, einen zweiten Temperaturfühler (20) zum Messen der Temperatur (T_{KKaus}) des aus dem Kondensator austretenden Kältemittels, sowie einen Regler (19) umfaßt, der die Menge des dem Verdampfer (11) zugeführten Kältemittels in Abhängigkeit von den gemessenen Temperaturwerten (T_{Vorlauf}, T_{KKaus}) einstellt.

29. Absorptionswärmepumpe nach einem der Ansprüche 23 bis 26, **dadurch gekennzeichnet, daß** die zweite Regeleinrichtung einen ersten Temperaturfühler (20) zum Messen der Temperatur (T_{KKaus}) des aus dem Kondensator (13) austretenden Kältemittels, einen zweiten Temperaturfühler (21) zum Messen der Temperatur (T_{HKein}) des in den Kondensator eintretenden Heizmittels, sowie einen Regler (19) umfaßt, der die Menge des dem Verdampfer (11) zugeführten Kältemittels in Abhängigkeit von den gemessenen Temperaturwerten (T_{KKaus}, T_{HKein}) einstellt.

30. Absorptionswärmepumpe nach einem der Ansprüche 23 bis 26, **dadurch gekennzeichnet, daß** die dritte Regeleinrichtung einen ersten Temperaturfühler (22) zum Messen der Temperatur (T_{KVein}) des dem Verdampfer (11) zugeführten Kältemittels, einen zweiten Temperaturfühler (23) zum Messen der Temperatur (T_{KVaus}) des aus dem Verdampfer austretenden Kältemittels, sowie einen Regler (26) umfaßt, der die Menge der dem mindestens einen Absorber (6) zugeführten, an Kältemittel verarmten Lösung in Abhängigkeit von den gemessenen Temperaturwerten (T_{KVein}, T_{KVaus}) einstellt.

31. Absorptionswärmepumpe nach einem der Ansprüche 23 bis 26, **dadurch gekennzeichnet, daß** die dritte Regeleinrichtung einen ersten Temperaturfühler (22) zum Messen der Temperatur (T_{KVein}) des dem Verdampfer (11) zugefiihrten Kältemittels, einen zweiten Temperaturfühler (24) zum Messen der Temperatur (T_{MVein}) des dem Verdampfer zugefiihrten Mediums, sowie einen Regler (26) umfaßt, der die Menge der dem mindestens einen Absorber (6) zugeführten, an Kältemittel verarmten Lösung in Abhängigkeit von den gemessenen Temperaturwerten (T_{KVein}, T_{MVein}) einstellt.

32. Absorptionswärmepumpe nach einem der Ansprüche 24 bis 27, **dadurch gekennzeichnet, daß** die dritte Regeleinrichtung einen Druckaufnehmer (28) zum Messen des Drucks (p_{KVaus}) des aus dem Verdampfer (11) austretenden Kältemittels, einen Temperaturfühler (24) zum Messen der Temperatur (T_{KVaus}) des aus dem Verdampfer austretenden Kältemittels, sowie einen Regler (26) umfaßt, der die Menge der dem mindestens einen Absorber (6) zugeführten, an Kältemittel verarmten Lösung in Abhängigkeit von den gemessenen Druck- und Temperaturwerten einstellt.

33. Absorptionswärmepumpe nach einem der Ansprüche 23 bis 26, **dadurch gekennzeichnet, daß** die vierte Regeleinrichtung
einen Behälter (7) mit einer Pegelmeßanordnung (29) zum Ermitteln des Pegels einer in den Behälter eingebrachten Flüssigkeit,
eine Leitungsanordnung zum Überleiten der von dem Absorber (6) abgeleiteten, an Kältemittel reichen Lösung zu dem Behälter (7); und
einen Regler (27) zum Einstellen der Fördermenge der Lösungspumpe (8) in Abhängigkeit von dem gemessenen Flüssigkeitspegel.

34. Absorptionswärmepumpe nach Anspruch 33, **dadurch gekennzeichnet, daß** die Pegelmeßanordnung (29) einen induktiven Schwimmer aufweist.

## Claims

1. Method for operating an adsorption heat pump in which
(a) a coolant containing solution is heated within a boiler (1) by means of a burner (2) to expel coolant as coolant vapour;
(b) the coolant vapour is condensed within a condenser (13) against a heating medium to provide heat to the heating medium;
(c) the coolant is passed from the condenser to a vaporiser (11) in which it is vaporised against a medium, and subsequently is passed to at least one absorber (6);
(d) coolant depleted solution is passed from the boiler via a heat exchanger (4) to the at least one absorber wherein the coolant-depleted solution is combined with coolant which has passed the vaporiser;
(e) coolant-rich solution is pumped from the absorber to a high-pressure level by means of a solution pump (8) and again is provided to the boiler; and
(f) the heating medium which has been warmed within the condenser (13) is provided to a user, and the heating medium, which has been cooled by the user is returned to the condenser;
**characterised in that**
(g) the ambient temperature and the temperature of the heating medium are measured, and the power output of the burner (2) is adjusted in dependency of the measured temperature values.
(h) the amount of coolant provided to the vaporiser (11) is regulated (19);
(i) the amount of coolant depleted solution which is provided to the at least one absorber (6) is regulated; and
(j) the delivery of the solution pump (8) is regulated.

2. Method as in claim 1, **characterised in that** the_ coolant leaving the condenser (13) is passed into indirect heat exchange with coolant leaving the vaporiser before it is passed to the vaporiser (11).

3. Method as in claim 1 or 2, **characterised in that** the temperature (Tᵣₑₜᵤᵣₙ) of the heating medium is measured after having passed the user (return temperature)

4. Method as in claim 3, **characterised in that** the return temperature (Tᵣₑₜᵤᵣₙ) repeatedly is measured and
(g₁) the measured value of the return temperature is compared to a set-point; and
(g₂) the burner output is throttled when the measured value of the return temperature approaches the set-point temperature of the return temperature.

5. Method as in any one of claims 1 to 4, **characterised in that** the temperature (T_{flow}) of the heating medium passed from the condenser to the user is measured (flow temperature).

6. Method as in claim 5, **characterised in that** the flow temperature (T_{flow}) is repeatedly measured and
(g₁) the measured value of the flow temperature is compared to a set-point; and
(g₂) the burner output is throttled when the measured value of the flow temperature approaches the set-point of the flow temperature.

7. Method as in any one of the preceding claims, **characterised in that** the return temperature (Tᵣₑₜᵤᵣₙ) and the flow temperature (T_{flow}) are measured repeatedly and
(g₁) for each measurement the difference of the measured values of the flow temperature and the return temperature is formed; and
(g₂) the burner output is reduced when the difference of one measurement is smaller than that of a preceding measurement.

8. Method as in any one of the preceding claims, **characterised in that** the ambient temperature (T_{A}) repeatedly is measured and the burner output is increased when the ambient temperature decreases.

9. Method as in any one of the preceding claims, **characterised in that**
(h₁) the pressure (p_{CCin}) of the coolant vapour entering the condenser (13) and the temperature (T_{flow}) of the heating medium leaving the condenser are measured and
(h₂) the amount of coolant provided to the vaporiser (11) is adjusted in dependency of the measured pressure and temperature values (p_{CCin}, T_{flow}).

10. Method as in claim 9, **characterised in that**
(h₂₁) the measured pressure value (p_{CCin}) is converted into a temperature value (T_{CCin}), and using the thus calculated temperature value (in Kelvin) and the flow temperature (in Kelvin) a set-point A is calculated according to the following formula (I) $A = {T}_{c c in} - {T}_{flow} - B$ wherein B has a value of between 0.5 and 10 K, preferably between 1 and 4 K; and
(h₂₂) the amount of coolant provided to the vaporiser (11) is increased when A is greater than zero; and
(h₂₃) the amount of coolant provided to the vaporiser (11) is reduced when A is less than zero.

11. Method as in any one of claims 1 to 8, **characterised in that**
(h₁) the temperature (T_{CCout}) of the coolant leaving the condenser (13) and the temperature (T_{flow}) of the heating medium leaving the condenser are measured; and
(h₂) the throttle (12) is adjusted in dependency of the measured temperature values (Tccout, T_{flow}).

12. Method as in claim 11, **characterised in that**
(h₂₁) the difference of the measured temperature values is compared with a set-point D in accordance with the following formula (II) $C = ( {T}_{flow} - {T}_{C C out} ) - D$ to obtain a set-point C, wherein D has a value of between 1 and 10 K, preferably between 2 and 5 K; and
(h₂₂) the amount of coolant provided to the vaporiser (11) is increased when C is greater than zero; and
(h₂₃) the amount of coolant provided to the vaporiser (11) is reduced when C is less than zero.

13. Method as in any one of claims 1 to 8, **characterised in that**
(h₁) the temperature (T_{CCout}) of the coolant leaving the condenser and the temperature (T_{HCin}) of the heating medium entering the condenser (13) are measured; and
(h₂) the throttle (12) is adjusted in dependency of the measured temperature values (Tccout, T_{HCin}).

14. Method as in claim 13, **characterised in that**
(h₂₁) the difference of the measured temperature (T_{CCout}) of the coolant leaving the condenser and the temperature (T_{HCin}) of the heating medium entering the condenser (13) is calculated; and
(h₂₂) the throttle (12) is adjusted in dependency of the calculated difference.

15. Method as in claim 14, **characterised in that** the said measuring and calculating operations are repeatedly conducted, and the open area of the throttle (12) is reduced when the temperature difference increases, and is increased, respectively, when the temperature difference decreases.

16. Method as in any one of the preceding claims, **characterised in that**
(i₁) the temperature (T_{CVin}) of the coolant provided to the vaporiser (11) and the temperature (T_{CVout}) of the coolant leaving the vaporiser (11) are measured; and
(i₂) the amount of coolant depleted solution provided to the at least one absorber (6) is adjusted in dependency of the measured temperature values (T_{CVin}, T_{CVout}).

17. Method as in claim 16, **characterised in that**
(i₂₁) the difference of the measured temperatures (T_{CVin}, T_{CVout}) is compared with a set-point F in accordance with the following formula (III) $E = ( {T}_{C V in} - {T}_{C V out} ) - F$ in order to obtain a set-point E; and
(i₂₂) the amount of coolant depleted solution provided to the at least one absorber (6) is increased when E is greater than zero; and
(1₂₃) the amount of coolant depleted solution provided to the at least one absorber (6) is reduced when E is less than zero;

18. Method as in any one of claims 1 to 15, **characterised in that**
(i₁) the temperature (T_{CVin}) of the coolant provided to the vaporiser (11) as well as the temperature (T_{MVin}) of the medium provided the vaporiser (11) are measured; and
(i₂) the amount of coolant depleted solution provided to the at least one absorber (6) is adjusted in dependency of the measured temperature values (T_{CVin}, T_{MVin}).

19. Method as in claim 18, **characterised in that**
(i₂₁) the difference of the measured temperature values (T_{CVin}, T_{MVin}) is compared with a set-point H in accordance with the following formula (IV): $G = ( {T}_{M V in} - {T}_{C V in} ) - H$ to obtain a set-point G; and
(i₂₂) the amount of coolant depleted solution provided to the at least one absorber (6) is increased when G is greater than zero; and
(i₂₃) the amount of coolant depleted solution provided to the at least one absorber (6) is reduced when G is less than zero.

20. Method as in any one of claims 1 to 15, **characterised in that**
(i₁) the pressure (p_{CVout}) of the coolant leaving the vaporiser (11) as well as the temperature (Tcvout) of the coolant leaving the vaporiser (11) are measured, and
(i₂) the amount of the coolant-depleted solution provided to the at least one absorber (6) is adjusted in dependency of the measured pressure and temperature values (p_{CVout}, T_{CVout}).)

21. Method as in claim 20, **characterised in that**
(j₂₁) the measured pressure value (p_{CVout}) is converted into a temperature value Tᵥₐₚₒᵣᵢₛₐₜᵢₒₙ, and using the thus calculated temperature value (in Kelvin) and the temperature (T_{CVout}) of the coolant leaving the vaporiser (11) a set-point L is calculated in accordance with the following formula (V) $L = {T}_{vaporisation} - {T}_{C V out} - M$ wherein M preferably has a value of between 4 and 15 K; and
(j₂₂) the amount of coolant-depleted solution provided to the at least one absorber (6) is increased when L is less than zero; and
(j₂₃) the amount of coolant-depleted solution provided to the at least one absorber (6) is decreased when L is greater than zero.

22. Method as in any one of the preceding claims, **characterised in that**
(j₁) the coolant-rich solution coming from the absorber is passed through a solution storage vessel (7),
(j₂) the liquid level within the solution storage vessel is measured, and
(j₃) the discharge flow of the solution pump (8) is adjusted in dependency of the measured liquid level.

23. Adsorption heat pump comprising
(a) a boiler (1) for reception of a coolant-containing solution;
(b) a burner (2) for providing heat to the boiler (1) to produce coolant vapour;
(c) a condenser (13);
(d) conduit means (30) for passage of the coolant vapour from the boiler to the condenser;
(e) conduit means (32, 36) for passage of a heating medium which has been warmed within the condenser by means of condensing coolant vapour from the condenser to a user (34) as well as for returning of heating medium which has been cooled by the user to the condenser;
(f) a vaporiser (11) for vaporisation of the coolant against a medium;
(g) a throttle (12) and conduit means (40) for passage of coolant from the condenser (13) to the throttle (12) and from the throttle to the vaporiser (11);
(h) at least one absorber (6) as well as conduit means for passage of coolant from the vaporiser to the absorber;
(i) conduit means (48, 38) for passage of solution which has been depleted in coolant within the boiler to the at least one absorber; and
(j) a solution pump (8) to pressurise coolant-rich solution which has been withdrawn from the absorber to a high-pressure level as well as conduit means for passage of the coolant-rich solution under high pressure to the boiler;
**characterised by**
(k) a first regulation means comprising an ambient sensor (14) arranged outdoors to measure the ambient temperature, at least one sensor (15, 16) for the heating medium for measuring the temperature of the heating medium, as well as a first regulator (17) for regulating the power output of the burner (2) in dependency of the measured temperature values;
(l) a second regulation means (16, 18, 19, 20, 21) for regulating the amount of coolant provided to the vaporiser (11);
(m) a third regulation means (22, 23, 24, 26, 28) for regulation of the amount of coolant-depleted solution passed to the absorber (6);
(n) a fourth regulation means (27, 28) for regulation of the delivery of the solution pump (8).

24. Absorption heat pump as in claim 23, **characterised by** an after-cooler (10) in which coolant leaving the condenser (13) is passed into indirect heat exchange with coolant leaving the vaporiser (11) before being passed to the vaporiser (11).

25. Absorption heat pump as in claim 23 or 24, **characterised in that** the first regulation means comprises a return sensor (15) arranged between the user (34) and the condenser (13) for measuring the temperature (Tᵣₑₜᵤₘ) of the heating medium after it has passed the user.

26. Absorption heat pump as in any one of claims 23 to 25, **characterised in that** the first regulation means comprises a flow sensor (34) arranged between the condenser (13) and the user (16) for measuring the temperature (T_{flow}) of the heating medium passed from the condenser to the user.

27. Absorption heat pump as in any one of claims 23 to 26, **characterised in that** the second regulation means comprises a temperature sensor (16) to measure the temperature (T_{flow}) of the heating medium leaving the condenser (13), a pressure sensor (18) to measure the pressure (p_{CCin}) of the coolant vapour entering the condenser (13), as well as regulator (19) to adjust the amount of coolant provided to the vaporiser (11) in dependency of the measured pressure and temperature values (p_{CCin}, T_{flow}).

28. Absorption heat pump as in any one of claims 23 to 26, **characterised in that** the second regulation means comprises a first temperature sensor (16) to measure the temperature (T_{flow}) of the heating medium leaving the condenser (13), a second temperature sensor (20) to measure the temperature (T_{CCout}) of the coolant leaving the condenser as well as a regulator (19) to adjust the amount of coolant provided to the vaporiser (11) in dependency of the measured temperature values (T_{flow}, T_{CCout}).

29. Absorption heat pump as in any one of claims 23 to 26, **characterised in that** the second regulation means comprises a first temperature sensor (20) to measure the temperature (T_{CCout}) of the coolant leaving the condenser (13), a second temperature sensor (21) to measure the temperature (T_{HCin}) of the heating medium entering the condenser, as well as a regulator (19) to adjust the amount of coolant provided to the vaporiser (11) in dependency of the measured temperature values (T_{CCout}, T_{HCin}).

30. Absorption heat pump as in any one of claims 23 to 26, **characterised in that** the third regulation means comprises a first temperature sensor (22) to measure the temperature (T_{CVin}) of the coolant provided to the vaporiser (11), a second temperature sensor (23) to measure the temperature (T_{CVout}) of the coolant leaving the vaporiser, as well as a regulator (26) to adjust the amount of the coolant-depleted solution provided to the at least one absorber (6) in dependency of the measured temperature values (T_{CVin}, T_{CVout}).

31. Absorption heat pump as in any one of claims 23 to 26, **characterised in that** the third regulation means comprises a first temperature sensor (22) to measure the temperature (T_{CVin}) of the coolant provided to the vaporiser (11), a second temperature sensor (24) to measure the temperature (T_{MVin}) of the medium provided to the vaporiser, as well as a regulator (26) to adjust the amount of coolant-depleted solution provided to the at least one absorber (6) in dependency of the measured temperature values (T_{CVin}, T_{MVin}).

32. Absorption heat pump as in any one of claims 24 to 27, **characterised in that** the third regulation means comprises a pressure sensor (28) to measure the pressure (p_{CVout}) of the coolant leaving the vaporiser (11), a temperature sensor (24) to measure the temperature (T_{CVout}) of the coolant leaving the vaporiser, as well as a regulator (26) to adjust the amount of coolant-depleted solution provided to the at least one absorber (6) in dependency of the measured pressure and temperature values.

33. Absorption heat pump as in any one of claims 23 to 26, **characterised in that** the fourth regulation means comprises
a vessel (7) having a level measuring arrangement (29) for determining the level of a liquid provided into the vessel,
conduit means for passage of coolant-rich solution withdrawn from the absorber (6) to the vessel (7); and
a regulator (27) to adjust the delivery of the solution pump (8) in dependency of the measured liquid level.

34. Absorption heat pump as in claim 23, **characterised in that** the level measurement arrangement (29) comprises an inductive floater.

## Revendications

1. Procédé pour faire fonctionner une pompe à chaleur à absorption, dans lequel
(a) une solution contenant un fluide frigorigène est chauffée dans une chaudière (1) au moyen d'un brûleur (2) pour faire sortir du fluide frigorigène sous forme de vapeur de fluide frigorigène ;
(b) la vapeur de fluide frigorigène est condensée dans un condenseur (13) contre un fluide de chauffage pour transmettre de la chaleur au fluide de chauffage ;
(c) le fluide frigorigène est envoyé par le condenseur à un évaporateur (11) dans lequel il est évaporé contre un milieu puis il est envoyé à au moins un absorbeur (6) ;
(d) une solution appauvrie en fluide frigorigène est envoyée par l'intermédiaire d'un échangeur de chaleur (4) de la chaudière à l'au moins un absorbeur où la solution appauvrie en fluide frigorigène est mélangée au fluide frigorigène qui a traversé l'évaporateur ;
(e) une solution riche en fluide frigorigène est pompée de l'absorbeur au moyen d'une pompe de solution (8) à un niveau de haute pression et est à nouveau envoyée à la chaudière ; et
(f) le fluide de chauffage chauffé dans le condenseur (13) est envoyé à un consommateur et le fluide de chauffage refroidi par le consommateur est renvoyé au condenseur ;
**caractérisé en ce que**
(g) on mesure la température extérieure et la température du fluide de chauffage et on règle la puissance du brûleur (2) en fonction des valeurs de température mesurées ;
(h) on régule (19) la quantité du fluide frigorigène envoyé à l'évaporateur (11) ;
(i) on régule la quantité de la solution appauvrie en fluide frigorigène et envoyée à l'au moins un absorbeur (6) ; et
(j) on régule le débit de la pompe de solution (8).

2. Procédé selon la revendication 1, **caractérisé en ce que** l'on met le fluide frigorigène sortant du condenseur (13) dans une relation d'échange thermique indirect avec le fluide frigorigène sortant de l'évaporateur (11) avant de l'envoyer à l'évaporateur (11).

3. Procédé selon la revendication 1 ou 2, **caractérisé en ce que** l' on mesure la température (T_{Rücklauf}) du fluide de chauffage après la traversée du consommateur (température retour).

4. Procédé selon la revendication 3, **caractérisé en ce que** l'on mesure de façon répétée la température retour (T_{Rücklauf}) et
(g₁) on compare la valeur mesurée de la température retour à une valeur de consigne ; et
(g₂) lorsque la valeur mesurée de la température retour s'approche de la valeur de consigne de la température retour, on réduit la puissance de brûleur.

5. Procédé selon l'une des revendications 1 à 4, **caractérisé en ce que** l'on mesure la température (T_{Vorlauf}) du fluide de chauffage envoyé par le condenseur à l'évaporateur (température aller).

6. Procédé selon la revendication 5, **caractérisé en ce que** l'on mesure de façon répétée la température aller (T_{vorlauf}) et
(g₁) on compare la valeur mesurée de la température aller à une valeur de consigne ; et
(g₂) lorsque la valeur mesurée de la température aller s'approche de la valeur de consigne de la température aller, on réduit la puissance de brûleur.

7. Procédé selon l'une des revendications précédentes, **caractérisé en ce que** l'on mesure de façon répétée la température retour (T_{Rücklauf}) et la température aller (T_{vorlauf}) et
(g₁) à chaque mesure, on forme la différence des valeurs mesurées de la température aller et de la température retour ; et
(g₂) on réduit la puissance de brûleur lorsque la différence formée pour une mesure est inférieure à celle formée pour la mesure précédente.

8. Procédé selon l'une des revendications précédentes, **caractérisé en ce que** l'on mesure de façon répétée la température extérieure (T_{A}) et on augmente la puissance de brûleur lorsque la température extérieure diminue.

9. Procédé selon l'une des revendications précédentes, **caractérisé en ce que**
(h₁) on mesure la pression (p_{KKein}) de la vapeur de fluide frigorigène entrant dans le condenseur (13) et la température (T_{Vorlauf}) du fluide de chauffage sortant du condenseur ; et
(h₂) on règle la quantité du fluide frigorigène envoyé à l'évaporateur (11) en fonction des valeurs de pression et de température mesurées (p_{KKein}, T_{Vorlauf}).

10. Procédé selon la revendication 9, **caractérisé en ce que**
(h₂₁) on convertit par calcul la valeur de pression mesurée (P_{KKein}) en une valeur de température (T_{KKein}) et on calcule une grandeur réglante A au moyen de la valeur de température ainsi calculée (en Kelvin) et de la température aller (en Kelvin) selon la formule suivante (I) $A = {T}_{K K ein} - {T}_{Vorlauf} - B$ B ayant une valeur comprise entre 0,5 et 10 K, de préférence entre 1 et 4 K ; et
(h₂₂) on augmente la quantité du fluide frigorigène envoyé à l'évaporateur (11) si A est supérieur à zéro ; et
(h₂₃) on réduit la quantité du fluide frigorigène envoyé à l'évaporateur (11) si A est inférieur à zéro.

11. Procédé selon l'une des revendications 1 à 8, **caractérisé en ce que**
(h₁) on mesure la température (T_{KKaus}) du fluide frigorigène sortant du condenseur (13) et la température (T_{Vorlauf}) du fluide de chauffage sortant du condenseur ; et
(h₂) on règle le point d'étranglement (12) en fonction des valeurs de température mesurées (T_{KKaus}, T_{Vorlauf}).

12. Procédé selon la revendication 11, **caractérisé en ce que**
(h₂₁) on compare la différence des valeurs de température mesurées à une valeur de consigne D selon la formule suivante (II) : $C = ( {T}_{Vorlauf} - {T}_{K K aus} ) - D$ pour obtenir une grandeur réglante C, D ayant une valeur comprise entre 1 et 10 K, de préférence entre 2 et 5 K ; et
(h₂₂) on augmente la quantité du fluide frigorigène envoyé à l'évaporateur (11) si C est supérieur à zéro ; et
(h₂₃) on réduit la quantité du fluide frigorigène envoyé à l'évaporateur (11) si C est inférieur à zéro.

13. Procédé selon l'une des revendications 1 à 8, **caractérisé en ce que**
(h₁) on mesure la température (T_{KKaus}) du fluide frigorigène sortant du condenseur et la température (T_{HKein}) du fluide de chauffage entrant dans le condenseur (13) ; et
(h₂) on règle le point d'étranglement (12) en fonction des valeurs de température mesurées (T_{KKaus}, T_{HKein}).

14. Procédé selon la revendication 13, **caractérisé en ce que**
(h₂₁) on calcule la différence de la température mesurée (T_{KKaus}) du fluide frigorigène sortant du condenseur et la température (T_{HKein}) du fluide de chauffage entrant dans le condenseur (13) ; et
(h₂₂) on règle le point d'étranglement (12) en fonction de la différence calculée.

15. Procédé selon la revendication 14, **caractérisé en ce que** l'on effectue de façon répétée les opérations mentionnées de mesure et de calcul et on réduit la surface d'ouverture du point d'étranglement (12) lorsque la différence de température augmente ou on l'augmente lorsque la différence de température diminue.

16. Procédé selon l'une des revendications précédentes, **caractérisé en ce que**
(i₁) on mesure la température (T_{KVein}) du fluide frigorigène envoyé à l'évaporateur (11) ainsi que la température (T_{KVaus}) du fluide frigorigène sortant de l'évaporateur (11) ; et
(i₂) on règle la quantité de la solution appauvrie en fluide frigorigène envoyée à l'au moins un absorbeur (6) en fonction des valeurs de température mesurées (T_{KVein}, T_{KVaus})

17. Procédé selon la revendication 16, **caractérisé en ce que**
(i₂₁) on compare la différence des valeurs de température mesurées (T_{KVein}, T_{KVaus}) à une valeur de consigne F selon la formule suivante (III) : $E = ( {T}_{K V ein} - {T}_{K V aus} ) - F$ pour obtenir une grandeur réglante E ; et
(i₂₂) on augmente la quantité de la solution appauvrie en fluide frigorigène envoyée à l'au moins un absorbeur (6) si E est supérieur à zéro ; et
(i₂₃) on réduit la quantité de la solution appauvrie en fluide frigorigène envoyée à l'au moins un absorbeur (6) si E est inférieur à zéro.

18. Procédé selon l'une des revendications 1 à 15, **caractérisé en ce que**
(i₁) on mesure la température (T_{KVein}) du fluide frigorigène envoyé à l'évaporateur (11) ainsi que la température (T_{MVein}) du milieu envoyé à l'évaporateur (11), et
(i₂) on règle la quantité de la solution appauvrie en fluide frigorigène envoyée à l'au moins un absorbeur (6) en fonction des valeurs de température mesurées (T_{KVein}, T_{MVein}).

19. Procédé selon la revendication 18, **caractérisé en ce que**
(i₂₁) on compare la différence des valeurs de température mesurées (T_{KVein} T_{MVein}) à une valeur de consigne H selon la formule suivante (IV) _{:} $G = ( {T}_{M V ein} - {T}_{K V ein} ) - H$ pour obtenir une grandeur réglante G ; et
(i₂₂) on augmente la quantité de la solution appauvrie en fluide frigorigène envoyée à l'au moins un absorbeur (6) si G est supérieur à zéro ; et
(i₂₃) on réduit la quantité de la solution appauvrie en fluide frigorigène envoyée à l'au moins un absorbeur (6) si G est inférieur à zéro.

20. Procédé selon l'une des revendications 1 à 15, **caractérisé en ce que**
(i₁) on mesure la pression (p_{KVaus}) du fluide frigorigène sortant de l'évaporateur (11) ainsi que la température (T_{KVaus}) du fluide frigorigène sortant de l'évaporateur (11) ; et
(i₂) on règle la quantité de la solution appauvrie en fluide frigorigène envoyée à l'au moins un absorbeur (6) en fonction des valeurs de pression et de température mesurées (P_{KVaus}, T_{KVaus}).

21. Procédé selon la revendication 20, **caractérisé en ce que**
(j₂₁) on convertit par calcul la valeur de pression mesurée (P_{KVaus}) en une valeur de température T_{Verdampfung} et on calcule une grandeur réglante L au moyen de la valeur de température ainsi calculée (en Kelvin) et de la température (T_{KVaus}) du fluide frigorigène sortant de l'évaporateur (11) selon la formule suivante (V) : $L = {T}_{Verdampfung} - {T}_{K V aus} - M$ M ayant de préférence une valeur comprise entre 4 et 15 K ; et
(j₂₂) on augmente la quantité de la solution appauvrie en fluide frigorigène envoyée à l'au moins un absorbeur (6) si L est inférieur à zéro ; et
(j₂₃) on réduit la quantité de la solution appauvrie en fluide frigorigène envoyée à l'au moins un absorbeur (6) si L est supérieur à zéro.

22. Procédé selon l'une des revendications précédentes, **caractérisé en ce que**
(j₁) on conduit la solution enrichie en fluide frigorigène et provenant de l'absorbeur à travers un réservoir de solution (7),
(j₂) on mesure le niveau dans le réservoir de solution, et
(j₃) on règle le débit de la pompe de solution (8) en fonction du niveau mesuré.

23. Pompe à chaleur à absorption, comprenant :
(a) une chaudière (1) pour recevoir une solution contenant un fluide frigorigène ;
(b) un brûleur (2) pour transmettre de la chaleur à la chaudière (1) afin de produire de la vapeur de fluide frigorigène ;
(c) un condenseur (13) ;
(d) un agencement de conduites (30) pour conduire de la vapeur de fluide frigorigène de la chaudière au condenseur ;
(e) un agencement de conduites (32, 36) pour conduire un fluide de chauffage chauffé dans le condenseur au moyen de la vapeur de fluide frigorigène se condensant du condenseur à un consommateur (34) ainsi que pour renvoyer du fluide de chauffage refroidi par le consommateur au condenseur ;
(f) un évaporateur (11) pour évaporer le fluide frigorigène contre un milieu ;
(g) un point d'étranglement (12) et un agencement de conduites (40) pour conduire du fluide frigorigène du condenseur (13) au point d'étranglement (12) et du point d'étranglement à l'évaporateur (11) ;
(h) au moins un absorbeur (6) et un agencement de conduites pour conduire du fluide frigorigène de l'évaporateur à l'absorbeur ;
(i) un agencement de conduites (48, 38) pour conduire la solution appauvrie en fluide frigorigène dans la chaudière à l'au moins un absorbeur ; et
(j) une pompe de solution (8) pour comprimer la solution riche en fluide frigorigène et sortant de l'absorbeur à un niveau de haute pression et un agencement de conduites pour conduire la solution riche en fluide frigorigène et sous pression à la chaudière ;
**caractérisée par**
(k) un premier dispositif de régulation qui comprend un capteur extérieur (14) agencé au dehors pour mesurer la température extérieure, au moins un capteur de fluide de chauffage (15, 16) pour mesurer la température du fluide de chauffage et un premier régulateur (17) pour réguler la puissance du brûleur (2) en fonction des valeurs de température mesurées ;
(l) un deuxième dispositif de régulation (16, 18, 19, 20, 21) pour réguler la quantité du fluide frigorigène envoyé à l'évaporateur (11) ;
(m) un troisième dispositif de régulation (22, 23, 24, 26, 28) pour réguler la quantité de la solution appauvrie en fluide frigorigène envoyée à l'au moins un absorbeur (6) ; et
(n) un quatrième dispositif de régulation (27, 29) pour réguler le débit de la pompe de solution (8).

24. Pompe à chaleur à absorption selon la revendication 23, **caractérisée par** un refroidisseur aval (10) dans lequel le fluide frigorigène sortant du condenseur (13) est mis en relation d'échange thermique indirect avec le fluide frigorigène sortant de l'évaporateur (11) avant d'être envoyé à l'évaporateur (11) .

25. Pompe à chaleur à absorption selon la revendication 23 ou 24, **caractérisée en ce que** le premier dispositif de régulation comprend un capteur de retour (15) placé entre le consommateur (34) et le condenseur (13) pour mesurer la température (T_{Rücklauf}) du fluide de chauffage après que celui-ci a traversé le consommateur.

26. Pompe à chaleur à absorption selon l'une des revendications 23 à 25, **caractérisée en ce que** le premier dispositif de régulation comprend un capteur d'aller (34) placé entre le condenseur (13) et le consommateur (16) pour mesurer la température (T_{Vorlauf}) du fluide de chauffage envoyé au consommateur par le condenseur.

27. Pompe à chaleur à absorption selon l'une des revendications 23 à 26, **caractérisée en ce que** le deuxième dispositif de régulation comprend un capteur de température (16) pour mesurer la température (T_{vorlauf}) du fluide de chauffage sortant du condenseur (13), un capteur de pression (18) pour mesurer la pression (p_{KKein}) de la vapeur de fluide frigorigène entrant dans le condenseur (13) ainsi qu'un régulateur (19) qui règle la quantité du fluide frigorigène envoyé à l'évaporateur (11) en fonction des valeurs de pression et de température mesurées (P_{KKein}, T_{vorlauf}) .

28. Pompe à chaleur à absorption selon l'une des revendications 23 à 26, **caractérisée en ce que** le deuxième dispositif de régulation comprend un premier capteur de température (16) pour mesurer la température (T_{vorlauf}) du fluide de chauffage sortant du condenseur (13), un deuxième capteur de température (20) pour mesurer la température (T_{KKaus}) du fluide de chauffage sortant du condenseur ainsi qu'un régulateur (19) qui règle la quantité du fluide frigorigène envoyé à l'évaporateur (11) en fonction des valeurs de température mesurées (T_{Vorlauf}, T_{KKaus}).

29. Pompe à chaleur à absorption selon l'une des revendications 23 à 26, **caractérisée en ce que** le deuxième dispositif de régulation comprend un premier capteur de température (20) pour mesurer la température (T_{KKaus}) du fluide frigorigène sortant du condenseur (13), un deuxième capteur de température (21) pour mesurer la température (T_{HKein}) du fluide de chauffage entrant dans le condenseur ainsi qu'un régulateur (19) qui règle la quantité du fluide frigorigène envoyé à l'évaporateur (11) en fonction des valeurs de température mesurées (T_{KKaus}, T_{HKein}).

30. Pompe à chaleur à absorption selon l'une des revendications 23 à 26, **caractérisée en ce que** le troisième dispositif de régulation comprend un premier capteur de température (22) pour mesurer la température (T_{KVein}) du fluide frigorigène envoyé à l'évaporateur (11), un deuxième capteur de température (23) pour mesurer la température (T_{KVaus}) du fluide frigorigène sortant de l'évaporateur ainsi qu'un régulateur (26) qui règle la quantité de la solution appauvrie en fluide frigorigène envoyée à l'au moins un absorbeur (6) en fonction des valeurs de température mesurées (T_{KVein}, T_{KVaus}).

31. Pompe à chaleur à absorption selon l'une des revendications 23 à 26, **caractérisée en ce que** le troisième dispositif de régulation comprend un premier capteur de température (22) pour mesurer la température (T_{KVein}) du fluide frigorigène envoyé à l'évaporateur (11), un deuxième capteur de température (24) pour mesurer la température (T_{MVein}) du milieu envoyé à l'évaporateur ainsi qu'un régulateur (26) qui règle la quantité de la solution appauvrie en fluide frigorigène envoyée à l'au moins un absorbeur (6) en fonction des valeurs de température mesurées (T_{Kvein}, T_{MVein}).

32. Pompe à chaleur à absorption selon l'une des revendications 24 à 27, **caractérisée en ce que** le troisième dispositif de régulation comprend un capteur de pression (28) pour mesurer la pression (p_{KVaus}) du fluide frigorigène sortant de l'évaporateur (11), un capteur de température (24) pour mesurer la température (T_{KVaus}) du fluide frigorigène sortant de l'évaporateur ainsi qu'un régulateur (26) qui règle la quantité de la solution appauvrie en fluide frigorigène envoyée à l'au moins un absorbeur (6) en fonction des valeurs de pression et de température mesurées.

33. Pompe à chaleur à absorption selon l'une des revendications 23 à 26, **caractérisée en ce que** le quatrième dispositif de régulation comprend
un réservoir (7) avec un dispositif de mesure de niveau (29) pour déterminer le niveau d'un liquide mis dans le réservoir,
un agencement de conduites pour conduire la solution riche en fluide frigorigène sortant de l'absorbeur (6) au réservoir (7) ; et
un régulateur (27) pour régler le débit de la pompe de solution (8) en fonction du niveau de liquide mesuré.

34. Pompe à chaleur à absorption selon la revendication 33, **caractérisée en ce que** le dispositif de mesure de niveau (29) comporte un flotteur à induction.
